# EUROPÄISCHE PATENTSCHRIFT

(11) **EP 2 516 246 B1**
(45) Veröffentlichungstag und Bekanntmachung des Hinweises auf die Patenterteilung: **04.12.2013**
(21) Anmeldenummer: 10803449.7
(22) Anmeldetag: 23.12.2010
(51) Int. Cl.: B63B 1/28, B63B 1/12

(54) **WASSERFAHRZEUG**
WATERCRAFT
VEHICULE MARIN

(30) Priorität: 23.12.2009 DE 202009017432 U
(43) Veröffentlichungstag der Anmeldung: 31.10.2012
(73) Patentinhaber: Enzmann, Klaus, 82152 Planegg (DE)
(72) Erfinder: Enzmann, Klaus, 82152 Planegg (DE)
(74) Vertreter: Wiese, Gerhard
(86) Internationale Anmeldenummer: PCT/EP2010/007928
(87) Internationale Veröffentlichungsnummer: WO 2011/076431

(56) Entgegenhaltungen:
- DE-B- 1 071 521
- GB-A- 1 557 539
- US-A- 5 054 410
- US-A- 5 168 824
- US-A- 5 237 947

## Beschreibung

Die Erfindung betrifft ein Wasserfahrzeug gemäß dem Oberbegriff des Anspruchs 1.

Aus der DE 1 071 521 C ist ein Tragflügelboot bekannt, das einen zentralen Rumpf und drei an diesem befestigte, sich nach unten unter die Wasserlinie erstreckende Beine aufweist. Am heckseitig mittig angeordneten hinteren Bein ist ein quer zur Längsachse des Bootes verlaufender hinterer Tragflügel fest angeordnet. An den bugseitig zu beiden Seiten des Rumpfes einander gegenüberliegend angeordneten vorderen Beinen sind unter dem Wasser vordere, im Wesentlichen horizontal quer zur Längsachse des Bootes verlaufende Tragflügel angeordnet, deren Anstellwinkel veränderbar ist. Durch die von den Tragflügeln erzeugten Auftriebskräfte wird bei schnellerer Fahrt der Rumpf aus dem Wasser angehoben. Durch die Veränderung des Anstellwinkels der Tragflügel können die Höhe des Rumpfes gegenüber der Wasseroberfläche und die Seitenneigung des Bootes beeinflusst werden. Zur Berechnung und Ansteuerung des Anstellwinkels der Tragflügel werden zwei seitlich am Bootsrumpf angeordnete Schwingungsgeneratoren verwendet, in deren Schwingkreisen kapazitive Sensoren vorhanden sind, die auf beiden Seiten des Bootes den Abstand zur Wasseroberfläche messen.

Die kapazitive Messung des Abstandes hat sich als sehr fehlerbehaftet erwiesen. Die starr am Bootsrumpf angeordneten Beine verhindern ein Fahren auch in flacherem Wasser.

Das Dokument GB 1 557 539 wird als nächstliegender Stand der Technik angesehen. Es beschreibt ein Tragflügelboot mit verbesserter Abstandmessung.

Der Erfindung liegt die Aufgabe zugrunde, ein Wasserfahrzeug der eingangs genannten Art mit verbesserten Eigenschaften zu schaffen.

Diese Aufgabe wird durch die Merkmale des Anspruchs 1 gelöst. Vorteilhafte Ausgestaltungen der Erfindung sind den Unteransprüchen zu entnehmen.

Die Erfindung zeichnet sich dadurch aus, dass die Tragfläche an einem seitlich des Rumpfes angeordneten Seitenschwert angeordnet ist, welches relativ zum Rumpf bewegbar ist.

Durch eine derartige Ausbildung wird eine Verwendung des Wasserfahrzeugs beziehungsweise dessen zu Wasser lassen oder aus dem Wasser holen auch in flacherem Wasser möglich, da die bevorzugt T-förmig ausgebildeten Tragflächen hierbei mit samt den Seitenschwertern nach oben über den Rumpf beziehungsweise die Rümpfe bewegbar sind. Sobald tieferes Wasser erreicht ist, werden die Seitenschwerter mit den T-Tragflächen in ihre Betriebsposition unter der Wasserlinie bewegt, wo sie bei etwas höherer Fahrgeschwindigkeit und einem entsprechenden Anstellwinkel der T-Tragflächen für Auftriebskräfte sorgen, durch welche der Rumpf beziehungsweise die Rümpfe nach oben über die Wasserlinie herausgehoben werden. Durch den dadurch stark verminderten Strömungswiderstand können mit dem Wasserfahrzeug sehr hohe Geschwindigkeiten erreicht werden, wobei die unter der Wasserlinie geführten T-Tragflächen neben dem für das Gleiten des Rumpfes bzw. der Rümpfe über dem Wasser notwendigen Auftrieb auch für die notwendige Stabilisierung, - erforderlichenfalls auch durch eine zumindest zeitweise nach unten gerichtete Abtriebskomponente - sorgen.

Gemäß einer vorteilhaften Ausführungsform ist vorgesehen, dass zu beiden Seiten eines mittig angeordneten Rumpfes jeweils ein Seitenrumpf angeordnet ist. Dabei sind der mittig angeordnete Hauptrumpf und die seitlich davon angeordneten Seitenrümpfe durch quer zur Längsachse des Wasserfahrzeugs verlaufende Planken verbunden, so dass ein einem Katamaran oder Trimaran ähnliches Wasserfahrzeug entsteht. Die Seitenschwerter sind in diesem Falle jeweils an der Außenseite der Seitenrümpfe bzw. an der Stirnseite der Planken angeordnet.

Gemäß einer besonders bevorzugten Ausführungsform der Erfindung ist vorgesehen, dass die Seitenschwerter schwenkbar am Rumpf angeordnet sind. Die Schwenkbewegung erfolgt dabei bevorzugt gegenüber dem Rumpf nach oben, wobei die Seitenschwerter mitsamt den T-Tragflächen in der nach oben geschwenkten Außerbetriebsstellung an Bauteilen des Wasserfahrzeugs-beispielsweise an den Wanten oder an einem Gabelbaum-Rigg - oberhalb des Rumpfes befestigbar sind.

Gemäß einer weiteren vorteilhaften Ausführungsform ist vorgesehen, dass die Seitenschwerter in einem Winkel α bezüglich einer Senkrechten nach unten und außen geneigt angeordnet sind. Der Winkel α liegt bevorzugt in einem Bereich von etwa 10° bis 30°, besonders bevorzugt bei etwa 20°. Hierdurch wird durch eine Verlängerung der für die seitlichen Auftriebsmomente der T-Tragflächen maßgeblichen Hebelarme eine besonders wirksame Abstützung des Wasserfahrzeugs erreicht. Die Anwinkelung bewirkt zusätzliche Auftriebskräfte auf der Lee-Seite und Abtriebskräfte auf der Luv-Seite, wodurch das erfindungsgemäße Wasserfahrzeug um etwa 5° besser am Wind segeln kann.

Es ist weiterhin besonders vorteilhaft, dass die Seitenschwerter in einem Winkel β bezüglich einer Senkrechten nach vorne unten geneigt angeordnet sind. Dieser Winkel β beträgt etwa zwischen 5° und 10°, bevorzugt etwa 7°. Hierdurch wird durch den in der Aerodynamik beziehungsweise Hydrodynamik unter dem Begriff "Grenzzäune" bekannten Effekt erreicht, dass keine Luft nach unten gezogen, sondern nach oben abgezogen wird.

Gemäß einer vorteilhaften Ausgestaltung ist vorgesehen, dass die Seitenschwerter mittels einer schräg verlaufenden, vorzugsweise zumindest teilweise als Stütztragfläche ausgebildeten Stützstrebe an den Planken und/oder am Rumpf befestigt sind. Hierdurch wird zum einen eine besonders stabile Abstützung der Seitenschwerter erreicht und zum anderen werden über die Stütztragflächen zusätzliche Auftriebskräfte erzeugt.

Die Stütztragflächen bzw. die Stützstreben sind bevorzugt lösbar an den Seitenrümpfen befestigt, so dass die Schwenkbewegung der Seitenschwerter nach dem Lösen erfolgen kann. Gemäß einer bevorzugten Ausführungsform sind die Stütztragflächen fest mit den Seitenschwertern verbunden. Die Stützstreben können einstückig mit den Stütztragflächen ausgebildet sein; sie sind jedoch bevorzugt gelenkig mit diesen verbunden und beim oder nach dem Hochschwenken der Seitenschwerter an diese anschwenkbar. Gemäß einer weiteren Ausführungsform sind die Stütztragflächen gelenkig an den Seitenrümpfen gelagert, so dass sie nach dem Lösen von den Seitenschwertern von unten gegen die Planken oder die Rümpfe angeschwenkt werden können.

Eine auch für sich gesehen äußerst vorteilhafte Ausgestaltung der Erfindung sieht vor, dass eine Messvorrichtung zum Messen des Abstandes des Rumpfes zur Wasseroberfläche wenigstens einen Schleppstab aufweist, dessen oberes Ende bugseitig gelenkig an einem der Rümpfe oder einem mit diesem verbundenem Bauteil angelenkt ist und dessen unteres Ende auf der Wasseroberfläche gleitet, wobei die von der Messvorrichtung ermittelten Signale als Eingangssignale einer elektronischen Steuereinrichtung zugeführt werden, die mittels eines Rechenprogramms die notwendige Verstellung des Anstellwinkels γ berechnet und ein entsprechendes Ausgangssignal an die Stellvorrichtung übermittelt.

In einer ersten vorteilhaften Ausführungsform weist die Messvorrichtung weiterhin einen bevorzugt elektronischen Winkelmesser zur Erfassung des Winkels des Schleppstabes gegenüber einer Senkrechten auf. Der auf der Wasseroberfläche gleitende Schleppstab tastet die Oberfläche der auf das Wasserfahrzeug zulaufenden Wellen ab. Der sich bei Wellengang ständig ändernde Winkel, den er dabei mit dem relativ horizontal stehenden Bootsrumpf einschließt, bildet über die Winkelfunktion ein Maß für den Abstand des Rumpfes zur Wasseroberfläche. Dieses Abstands-Signal wird in einem Steuergerät ausgewertet mittels eines Rechenprogramms und für eine Steuerung des Anstellwinkels der T-Tragflächen verwendet.

In einer zweiten vorteilhaften Ausführungsform weist der auf der Wasseroberfläche gleitende und dadurch die Wellenform und -höhe detektierende Schleppstab an seinem unteren Ende eine Reflektionsfläche auf, die von einer Sendeeinrichtung eines an einem Rumpf angeordneten Abstandsmessers mit einer Mess-Strahlung beaufschlagt wird. Eine am Abstandsmesser vorgesehene Empfangseinrichtung fängt die reflektierte Strahlung auf und berechnet daraus den Abstand zur Wasseroberfläche. Als Mess-Strahlung sind beispielsweise Laser, Ultraschall oder Radar geeignet.

Nachfolgend wird ein erfindungsgemäßes Wasserfahrzeug anhand mehrerer Ausführungsbeispiele unter Bezugnahme auf die Zeichnung näher erläutert. Es zeigt:
- Fig. 1: eine schematische Seitenansicht eines Wasserfahrzeugs mit einer ersten Ausführungsform einer Messvorrichtung zur Abstandsmessung der Wasseroberfläche (bzw. zur Wellendetektierung);
- Fig. 2: das Wasserfahrzeug gemäß Fig. 1 in einer Ansicht von hinten;
- Fig. 3: den unteren Teil des Wasserfahrzeugs gemäß Fig. 1 in einer Ansicht von oben (ohne Rigg);
- Fig. 4: eine schematische Seitenansicht eines Wasserfahrzeugs mit einer zweiten Ausführungsform einer Messvorrichtung zur Abstandsmessung der Wasseroberfläche (bzw. zur Wellendetektierung);
- Fig. 5: eine schematische Darstellung einer Auslenkung eines Schleppstabes durch mehrere aufeinanderfolgende Wellenberge und Wellentäler; und
- Fig. 6: eine schematische Darstellung möglicher Auslenkwinkel-Bereiche des Schleppstabes.

Ein Wasserfahrzeug 10 weist einen mittleren Rumpf 12 und zu beiden Seiten davon angeordnete Seitenrümpfe 14, 16 auf. Die Seitenrümpfe 14, 16 sind mit dem mittleren Rumpf 12 über quer zur Längsachse des Wasserfahrzeugs 10 verlaufende Planken 124, 126 verbunden. Der mittlere Rumpf 12 ist höher angeordnet als die beiden Seitenrümpfe für 14, 16. Im flachen Wasser, insbesondere beim zu Wasser lassen oder aus dem Wasser holen des Wasserfahrzeugs oder bei langsamer Fahrt schwimmt das Wasserfahrzeug 10 auf den beiden Seitenrümpfen 14, 16. Die Wasserlinie für diesen Einsatzbereich ist in Figur 2 mit 104 bezeichnet.

Das Wasserfahrzeug 10 verfügt ferner über ein Heckruder 22 mit einer an dessen unterem Ende angeordneten, quer verlaufenden T-Tragfläche 220 und zwei jeweils an der Außenseite einer Quer-Planke 124, 126 oder eines Seitenrumpfes 14 bzw. 16 angeordnete Seitenschwerter 24, 26. Die Seitenschwerter 24 bzw. 26 weisen an ihrem unteren Ende T-Tragflächen 240 beziehungsweise 260 auf, welche senkrecht zur Längsachse der Seitenschwerter angeordnet sind. Die T-Tragflächen 240, 260 an den Seitenschwertern 24, 26 und optional auch die T-Tragfläche 220 am Heckruder 22 sind mittels einer nicht dargestellten Verstellvorrichtung in ihrem Anstellwinkel γ bezüglich der Strömung verstellbar. Durch den verstellbaren Anstellwinkel γ können in Abhängigkeit von der Fahrgeschwindigkeit unterschiedliche Auftriebs- bzw. Abtriebskräfte der T-Tragflächen 220, 240, 260 bewirkt werden, wodurch der Abstand A der Rümpfe 12, 14, 16 über der Wasseroberfläche einstellbar ist. Der Begriff "T-Tragflächen" resultiert aus der in der Vorderansicht (Fig. 2) erkennbaren umgekehrten "T"-Form, die die T-Tragflächen 220, 240, 260 mit den Seitenschwertern 24, 26 bzw. mit dem Heckruder 22 bilden.

Die Seitenschwerter 24 bzw. 26 sind mit ihren oberen Enden an Schwenkachsen 241 bzw. 261 schwenkbar gegenüber den Planken 124, 126 oder gegenüber den Seitenrümpfen 14, 16 gelagert. Sie können dadurch in der in Figur 2 mit gestrichelten Linien angedeuteten Außerbetriebsstellung über die Seitenrümpfe 14, 16 nach oben geschwenkt und in dieser mit 24A bzw. 26A bezeichneten Position bevorzugt an oberhalb der Rümpfe angeordneten Bauteilen, wie den Wanten 138 in Figur 2 oder dem Gabelbaum-Rigg 238 in Figur 4 fixiert werden.

Die Seitenschwerter 24 bzw. 26 sind in ihrer abgesenkten Betriebsstellung gegenüber den Seitenrümpfen 14, 16 unter einem Neigungswinkel α schräg nach unten außen geneigt angeordnet. Der in Figur 2 dargestellte Neigungswinkel α beträgt etwa 10° bis 20° gegenüber der Vertikalen. Die T-Tragflächen 240, 260 sind ihrerseits im rechten Winkel zu den Seitenschwertern 24 bzw. 26 angeordnet und weisen somit nach außen ansteigend denselben Anstellwinkel α gegenüber einer Horizontalen auf.

Die Seitenschwerter 24 bzw. 26 werden an Befestigungspunkten 2422 bzw. 2622 etwa in der Mitte zwischen den Gelenken 241, 261 und den T-Tragflächen 240, 260 an ihrer Innenseite von schräg nach oben verlaufenden Stütztragflächen 242 bzw. 262 abgestützt. Die Stütztragflächen 242 bzw. 262 sind an ihrem oberen Ende mit einem Gelenk 2421 bzw. 2621 lösbar am unteren Ende der Innenseiten der Seitenrümpfe 14 bzw. 16 befestigt. Die lösbare Befestigung an den Gelenken 2421 bzw. 2621 wird vor dem nach oben schwenken der Seitenschwerter 24, 26 in die in Figur 2 angedeutete Außerbetriebsstellung gelöst. Die Außerbetriebsstellung dient dem zu Wasser lassen oder aus dem Wasser holen des Fahrzeugs, der Bewegung in flachem Wasser und gegebenenfalls auch dem Transport auf einem Trailer.

Alternativ dazu können die Stütztragflächen 242 bzw. 262 ausgehend von den Gelenken 2421 bzw. 2621 auch durch Stützstreben 244 bzw. 264 weiter nach oben verlängert sein. Das obere Ende der Stützstreben 244 bzw. 264 ist mit einer Befestigung 2441 bzw. 2641 an der Unterseite der Planken 124 bzw. 126 angeordnet. In diesem Fall ist das untere Ende der Stützstreben 244 bzw. 264 im Bereich des Gelenks 2421 bzw. 2621 am jeweiligen Seitenschwert 24, 26 befestigt. Nach dem Lösen der Befestigungen 2441 bzw. 2641 und dem nach oben schwenken der Seitenschwerter 24, 26 in deren Außerbetriebsstellung werden die Stützstreben 244 bzw. 264 bei dieser Variante um das Gelenk 2421 bzw. 2621 an die Seitenschwerter 24, 26 angeschwenkt. Gemäß einer weiteren Variante können die Stützstreben 244 bzw. 264 auch nach dem Lösen von den Stütztragflächen 242 bzw. 262 in den Gelenken 2421 bzw. 2621 in ihrer Position verbleiben.

Das Heckruder 22 kann durch den seiner Führung dienenden Ruderkasten 222in eine Außerbetriebsstellung nach oben gezogen und in dieser Position fixiert werden.

Die Seitenschwerter 24 bzw. 26 weisen gegenüber der Vertikalen nach vorne unten einen Neigungswinkel β auf, der etwa 5° bis 10° und bevorzugt etwa 7° beträgt, wodurch die Hydrodynamik verbessert wird.

Das Rigg des Wasserfahrzeugs 10 besteht aus einem Mast 130, einem Großbaumrohr 132 und einem an diesen befestigten Großsegel 134. Der Mast 130 wird von einem Vorstag 136 in Längsrichtung und von seitlichen Wanten 138 in Querrichtung gehalten. Der Mastfuß 131 des Masts 130 befindet sich bevorzugt vor den Seitenschwertern 24 bzw. 26. Das Großsegel 134 ist zur Verkleinerung der Segelfläche vorzugsweise mittels eines quer verlaufenden Reißverschlusses 140 teilbar. Das Großsegel 134 kann bevorzugt ganz oder nach Abtrennen eines Teils mittels des Reißverschlusses 140 teilweise auf eine Segellatte aufgerollt im Inneren des hohlen Großbaumrohres 132 verstaut oder auf eine Welle im Inneren des hohlen Großbaumrohres 132 aufgerollt werden. Bei einer alternativen Ausführungsform gemäß Figur 4 ist der Mast 230 mit seinem Mastfuß 231 sehr weit vorn am Bug des mittleren Rumpfes 12 angeordnet. Er wird in diesem Falle von einem zu beiden Seiten verlaufenden Gabelbaum-Rigg 238 gehalten. Das Großbaumrohr 232 und das Großsegel 234 sind an diese geänderte Form angepasst. Auch hier ist das Großsegel 234 bevorzugt mittels eines Reißverschlusses 240 teilbar und zumindest teilweise ihm Großbaumrohr 232 aufrollbar bzw. aufgerollt verstaubar.

Das Wasserfahrzeug 10 verfügt über eine Messvorrichtung 40, die wenigstens einen nahe des Bugs eines der Rümpfe 12, 14, 16 in einem Drehgelenk 44 angelenkten Schleppstab 42 aufweist. Wenn nur ein Schleppstab 42 vorgesehen ist, ist dieser bevorzugt am mittleren Rumpf 12 angelenkt. Bei dem mit drei Rümpfen 12, 14, 16 versehenen Wasserfahrzeug 10 können jedoch auch bevorzugt zwei Schleppstäbe 42 an jeweils einem der beiden Seitenrümpfe 14, 16 vorgesehen sein. Der wenigstens eine Schleppstab 42 gleitet mit seinem unteren Ende auf der Wasseroberfläche, die bei schnellerer Fahrt mit über die Wasseroberfläche herausgehobenen Rümpfen 12, 14, 16 zwischen einem unteren Niveau 100 und einem oberen Niveau 102 liegt.

In einer ersten Variante gemäß Figur 1 weist die Messvorrichtung 40 einen bevorzugt elektronischen Winkelmesser 46 auf, der im Drehgelenk 44 des Schleppstabes 42 angeordnet ist und den Auslenkwinkel δ gegenüber der Horizontalen misst. In Figur 1 sind beispielhaft zwei unterschiedliche Auslenkpositionen 42A und 42B des Schleppstabes 42 gezeigt. Der vertikale Abstand A₄₂ bei der Auslenkposition 42A ergibt sich dabei über die einfache Berechnung unter Verwendung der Winkelfunktion gemäß der Formel: ${A}_{42} = sin δ * {L}_{42}$
, wobei L₄₂ der Länge des Schleppstabes 42 entspricht.

In einer zweiten Variante gemäß Figur 4 ist wenigstens ein Schleppstab 42 an der Unterseite des mittleren Rumpfes 12 und/oder eines Seitenrumpfes 14, 16 in einem Drehgelenk 44 drehbar befestigt. Der Schleppstab 42 ist in diesem Fall etwas länger ausgeführt als bei der ersten Variante und weist an seinem unteren bzw. hinteren Ende eine Reflexionsfläche 43 auf. Das die Reflexionsfläche 43 aufweisende hintere Ende des Schleppstabes 42 gleitet auf der Wasseroberfläche, die sich bei Wellengang zwischen einem unteren Niveau 100 und einem oberen Niveau 102 bewegt. Oberhalb der Reflexionsfläche 43 ist an dem entsprechenden Rumpf 12, 14, 16 ein Abstandsmesser 48 angeordnet, der über eine Sendeeinrichtung und eine Empfangseinrichtung verfügt. Die Sendeeinrichtung sendet Strahlen nach unten, die von der Reflektionsfläche 43 nach oben reflektiert und von der Empfangseinrichtung des Abstandsmessers 48 aufgenommen werden. Als Strahlen kommen beispielsweise Laser, Ultraschall oder Radar in Betracht. Die Reflektionsfläche 43 hat in Längsrichtung des Wasserfahrzeugs 10 eine solche Ausdehnung, die sicherstellt, dass die Strahlen des Abstandsmessers 48 bei jedem Auslenkwinkel des Schleppstabes 42 auf die Reflektionsfläche 43 auftreffen.

Der vom Abstandsmesser 48 direkt oder der vom Winkelmesser 46 indirekt gemessene Abstand A wird einem Steuergerät 50 zugeführt und in diesem ausgewertet. Sofern mehrere Abstandsmesser 48 und/oder mehrere Winkelmesser 46 am Wasserfahrzeug 10 verteilt vorgesehen sind, werden alle von diesen gemessenen Abstände A dem Steuergerät 50 zugeführt. Das Steuergerät 50 steuert mit einem Rechenprogramm die Veränderung des Anstellwinkels γ der seitlichen T-Tragflächen 240, 260 und optional auch der hinteren T-Tragfläche 220. Hierdurch wird der Abstand A der Rümpfe 12, 14, 16 zur Wasseroberfläche 100 bzw. 102 auf einem gewünschten Niveau gehalten. Die Verstellung des Anstellwinkels γ erfolgt über eine nicht gezeigte Verstellmechanik, beispielsweise einen im Bereich eines Seitenschwerts 24, 26 oder des Heckruders 22 angeordneten Schrittschaltmotor, der über ein im Inneren eines Seitenschwerts 24, 26 oder des Heckruders 22 geführtes Betätigungsgestänge auf ein im Bereich der Schwenkachsen der T-Tragflächen 220, 240, 260 angeordnetes, mit den T-Tragflächen verbundenes Stellorgan, wie einen Hebel, eine Kurbel oder ein Zahnsegment, einwirkt.

Das Wasserfahrzeug 10 ist in drei Betriebsarten betreibbar:

Die erste Betriebsart betrifft das zu Wasser lassen oder aus dem Wasser holen des Wasserfahrzeugs oder dessen Fahren in extrem flachem Wasser. In diesem Fall werden die Seitenschwerter 24, 26 über die Seitenrümpfe 14, 16 nach oben geklappt und das Heckruder 22 durch den Schwertkasten 222 in die in Fig. 2 mit 22A gestrichelt angedeutete Position nach oben gezogen. Das Wasserfahrzeug 10 gleitet in diesem Fall mit wenig Tiefgang auf den beiden Seitenrümpfen 14, 16. Es kann in dieser Betriebsart beispielsweise durch einen nicht dargestellten Außenbordmotor oder durch Rudern bewegt werden.

In der zweiten Betriebsart sind die Seitenschwerter 24, 26 und das Heckruder 22 in ihre Betriebsstellung nach unten geschwenkt bzw. geschoben. Das Wasserfahrzeug 10 gleitet in dieser Betriebsart bei niedrigen Windstärken, beispielsweise unter Windstärke 3 bis 4, im Segelbetrieb weiterhin auf den Seitenrümpfen 14, 16. Der mittlere Rumpf 12 ist aufgrund seiner erhöhten Anordnung in allen Betriebsarten oberhalb der Wasseroberfläche.

In der dritten Betriebsart oberhalb einer Grenz-Windstärke von beispielsweise 3 bis 4, erzeugen die T-Tragflächen 220, 240, 260 zumindest anfangs noch unterstützt durch die Stütztragflächen 242, 262 bei einem entsprechenden Anstellwinkel γ Auftriebskräfte, die die Seitenrümpfe 14, 16 über die Wasseroberfläche 104 nach oben heben. Das Wasserfahrzeug 10 gleitet in diesem Fall mit einem sehr geringen Strömungswiderstand auf den stets unter der Wasseroberfläche 100 bzw. 102 befindlichen T-Tragflächen 220, 240, 260 und kann dadurch eine sehr hohe Geschwindigkeit erreichen. Durch die Möglichkeit, die verschiedenen T-Tragflächen 220, 240, 260 mit einem unterschiedlichen Anstellwinkel γ anzusteuern, ist das Wasserfahrzeug 10 dabei jederzeit sicher und in einer weitestgehend horizontalen Anordnung der Rümpfe 12, 14, 16 betreibbar.

Die Aufnahme von Besatzung und Passagieren erfolgt bevorzugt in Cockpits 121, 122, die im mittleren Rumpf 12 vorgesehen sind. Das Wasserfahrzeug 10 kann dabei wahlweise vom vorderen Cockpit 121 oder vom hinteren Cockpit 122 aus gesteuert werden. Für die Steuerung des Wasserfahrzeugs 10 ist eine Drehung des Heckruders 22 um eine vertikale Drehachse 23 vorgesehen.

Auch wenn in den beiden Ausführungsbeispielen jeweils ein Wasserfahrzeug 10 mit drei Rümpfen 12, 14, 16 gezeigt ist, können sowohl die schwenkbaren Seitenschwerter 24, 26 als auch das anhebbare Heckruder 22 ebenso vorteilhaft in Verbindung mit einem Wasserfahrzeug verwendet werden, das nur über einen zentralen Rumpf 12 oder nur über zwei Seitenrümpfe 14, 16 ohne zentralen Rumpf verfügt.

Auch die innovative Messevorrichtung 40 ist in beiden vorstehend beschriebenen Ausführungsformen (indirekte Abstandsmessung über den Winkel oder direkte Abstandsmessung mit Unterstützung der Reflektionsfläche) ebenso vorteilhaft bei Wasserfahrzeugen mit einem Rumpf oder zwei Rümpfen einsetzbar.

Zusätzlich oder alternativ zu einem Teil der Messvorrichtungen 40 können auch elektronische Kreisel verwendet werden, mittels derer alle Veränderungen der horizontalen Lage in Längsrichtung ("nick") oder in Querrichtung ("roll") gemessen und an das Steuergerät 50 übermittelt werden. Der gewünschte Ausgleich dieser Lageabweichungen wird vom Steuergerät 50 wiederum durch eine entsprechende Veränderung der Anstellwinkel γ an den verschiedenen T-Tragflächen 220, 240, 260 gesteuert.

Die Steuerung der Anstellwinkel γ an den verschiedenen T-Tragflächen 220, 240, 260 wird vom Steuergerät 50 mittels eines Rechenprogramms gesteuert, das die von der einen Messvorrichtung bzw. von den mehreren Messvorrichtungen 40 sowie die gegebenenfalls zusätzlich von den elektronischen Kreiseln übermittelten Signale auswertet. Dabei werden im Steuergerät 50 mehrere aufeinanderfolgende Messwerte integriert und mit Schwellwerten verglichen, so dass ein um kurzfristige Spitzen oder Täler geglättetes Auswertungsergebnis als Ausgangsgröße eine sanfte Veränderung der Anstellwinkel γ an den verschiedenen T-Tragflächen 220, 240, 260 ermöglicht, mittels dem das Wasserfahrzeug 10 ohne hektische Steuerbewegungen in einem weitestgehend konstanten Abstand A zur Wasseroberfläche 100 bzw. 102 gehalten wird.

In Fig. 5 sind exemplarisch mehrere Wellenberge WB₀, WB₁ und WB₂ und die dazwischen liegenden Wellentäler WT₁ und WT₂ gezeigt. Vom Wasserfahrzeug 10, das sich in Fig. 5 in Fahrtrichtung F von rechts nach links bewegt, ist dort vereinfacht nur ein Schleppstab 42 in mehreren aufeinander folgenden Positionen 42.1, 42.2, 42.3 und 42.4 angedeutet. Die Steuerung im Steuergerät 50 wertet beispielsweise die Tiefe zweier oder mehrerer aufeinanderfolgender Wellentäler WT₁ und WT₂ in folgender Weise aus:

Wenn der von der schwimmenden Seite des Schleppstabs 42 gemessene Abstand A zur Wasseroberfläche bei einem nachfolgenden Wellental WT₂ 2 kleiner ist als beim vorhergehenden Wellental WT₁, erfolgt über das Rechenprogramm eine Veränderung des Anstellwinkels γ an den verschiedenen T-Tragflächen 220, 240, 260 in positiver Richtung. Dadurch wird das Wasserfahrzeug 10 in der Folge etwas mehr nach oben bewegt. Bei einem Wasserfahrzeug 10 mit einer exemplarischen Länge von etwa 5,5 m, einer exemplarischen Breite von etwa 3,5 m, einer exemplarischen Segelfläche von etwa 14 m² und einem exemplarischen Abstand A der Unterkante des mittleren Rumpfes 12 zur Wasseroberfläche 100 von etwa 1 m werden die T-Tragflächen 220, 240, 260 dabei während der Fahrt konstant auf einem Niveau T_{240,260} gehalten, das um einen exemplarischen Betrag ΔT von etwa 300 mm unter dem vorauslaufend gemessenen Wellental WT liegt. Um die Steuerung der Höhe der T-Tragflächen 220, 240, 260 sanft und in kleinen Schritten zu gestalten, werden bevorzugt mehr als zwei Wellentäler WT und Wellenberge WB und dies bevorzugt durch wenigstens zwei an beiden Seitenrümpfen angelenkte Schleppstäbe 42 ausgewertet. Eine Korrektur erfolgt dann erst, wenn entweder ein voreingestellter Schwellenwert über- oder unterschritten wird oder wenn der aus mehreren Werten erkennbare Trend eine Veränderung des Anstellwinkels γ als notwendig erscheinen lässt. Die Veränderung des Anstellwinkels γ ist mittels eines elektrischen Schrittschaltmotors sehr feinfühlig im Bereich von etwa 10 Winkelsekunden möglich.

Wie in Fig. 6 gezeigt, sorgt die elektronische Steuereinrichtung 50 dabei je nach gemessenem Winkel δ für eine entsprechende Ansteuerung des Anstellwinkels γ. Bei einem Winkel δ von etwa 10° bis etwa 30° wird ein mit steigendem Winkel δ abnehmend negativer Anstellwinkel γ an den T-Tragflächen 220, 240, 260 eingestellt. Bei einem Winkel δ von etwa 30° ist der Anstellwinkel γ gegenüber der Horizontalen gleich null. Bei einem Winkel δ von etwa 30° bis etwa 70° wird ein mit steigendem Winkel δ zunehmend positiver Anstellwinkel γ an den T-Tragflächen 220, 240, 260 eingestellt. Die schraffierten kritischen Bereiche in Fig. 6 mit einem Winkel δ, der kleiner ist als etwa 10° oder mit einem Winkel δ, der größer ist als etwa 70°, werden durch die elektronische Steuereinrichtung 50 durch eine entsprechende vorauseilende Korrektur des Anstellwinkel γ vermieden, da es in diesen kritischen Bereichen zu einem Aufsetzen eines Seitenrumpfes 14 bzw. 16 auf der Lee-Seite oder zu einem Austreten einer T-Tragfläche 220 bzw. 240 auf der Luv-Seite kommen könnte. Insofern ist die in Fig. 5 gezeigte Position 42.1 des Schleppstabes 42, bei der dieser einen Winkel von 0° (mit einer Vertikalen) bildet, nur theoretischer Natur.

Eine derartige Steuerung mittels einer elektronischen Steuereinrichtung 50 weist gegenüber einer bekannten, unmittelbar durch einen Schleppstab gesteuerten mechanischen Übertragung zur Veränderung des Anstellwinkels γ wesentliche Vorteile auf. Das Wasserfahrzeug liegt durch das elektronische Eliminieren von nur kurzzeitig oder einmalig auftretenden Extremwerten bei den Wellenbergen und/oder Wellentälern wesentlich ruhiger im Wasser und kann dadurch insgesamt komfortabler und mit einer wesentlich höheren Geschwindigkeit bewegt werden.

Ein weiterer wesentlicher Vorteile der elektronischen Steuerung mittels des elektronischen Steuergeräts 50 liegt darin, dass durch eine unterschiedliche Einstellung der Anstellwinkel γ der seitlichen T-Tragflächen 240, 260 auf beiden Seiten des Wasserfahrzeugs 10 der Abtrieb auf der Luv-Seite und der Auftrieb auf der Lee-Seite gezielt regelbar ist, so dass das Wasserfahrzeug 10 wesentlich bessere Fahreigenschaften aufweist und mit einem günstigeren Winkel am Wind gesegelt werden kann als bisher bekannte Wasserfahrzeuge.

**Bezugszeichenliste**

| | | | |
|---|---|---|---|
| 10 | Wasserfahrzeug | 132 | Großbaumrohr |
| 12 | (mittlerer) Rumpf | 134 | Großsegel |
| 121 | (vorderes) Cockpit | 136 | Vorstag |
| 122 | (hinteres) Cockpit | 138 | Wanten |
| 124 | Planke | 140 | Reißverschluss |
| 126 | Planke | 230 | Mast |
| 128 | Schwenkachse | 231 | Mastfuß |
| 14 | Seitenrumpf | 232 | Großbaumrohr |
| 16 | Seitenrumpf | 234 | Großsegel |
| 22 | Heckruder | 238 | Gabelbaum-Rigg |
| 220 | T-Tragfläche (an 22) | 240 | Reißverschluss |
| 222 | Ruderkasten | 40 | Messvorrichtung |
| 23 | Drehachse | 42 | Schleppstab |
| 24 | Seitenschwert | 43 | Reflexionsfläche |
| 240 | T-Tragfläche (an 24) | 44 | Drehgelenk |
| 241 | Schwenkachse | 46 | Winkelmesser |
| 242 | Stütztragfläche | 48 | Abstandsmesser |
| 2421 | Gelenk | 50 | Steuereinrichtung |
| 2422 | Befestigungspunkt | 100 | Wasseroberfläche (Wellental) |
| 244 | Stützstrebe | 102 | Wasseroberfläche (Wellenkamm) |
| 2441 | Befestigung | | |
| 26 | Seitenschwert | 104 | Wasseroberfläche (beim Start) |
| 260 | T-Tragfläche (an 26) | A | Abstand |
| 261 | Schwenkachse | F | Fahrtrichtung |
| 262 | Stütztragfläche | α | (seitlicher) Anstellwinkel (von 24, 26) |
| 2621 | Gelenk | | |
| 2622 | Befestigungspunkt | β | Anstellwinkel nach vorn (von 24, 26) |
| 264 | Stützstrebe | | |
| 2641 | Befestigung | γ | Anstellwinkel (von 240, 260) |
| 130 | Mast | δ | Winkel (von 42) |
| 131 | Mastfuß | | |

## Patentansprüche

1. Wasserfahrzeug (10) mit wenigstens einem zumindest zeitweise in einem Abstand (A) über einer Wasseroberfläche (100) befindlichen Rumpf (12, 14, 16), mit wenigstens einer Messvorrichtung (40) zum Messen des Abstandes (A) des Rumpfes (12, 14, 16) zur Wasseroberfläche (100) und mit wenigstens einer unter der Wasseroberfläche (100) geführten Tragfläche (220, 240, 260), deren Anstellwinkel (γ) zur Steuerung des Abstandes (A) veränderbar ist, wobei zu beiden Seiten eines mittig angeordneten Rumpfes (12) jeweils ein Seitenrumpf (14, 16) angeordnet ist und wenigstens eine Tragfläche (240, 260) an einem seitlich des Rumpfes (12, 14, 16) angeordneten Seitenschwert (24, 26) angeordnet ist,
**dadurch gekennzeichnet,**
**dass** die Seitenschwerter (24, 26) relativ zum Rumpf (12, 14, 16) nach oben schwenkbar und in dieser nach oben geschwenkten Position befestigbar ist, und
**dass** die Seitenschwerter (24, 26) in Ihrer abgesenkten Betriebsstellung in einem Winkel (α) bezüglich einer Senkrechten nach unten und außen geneigt angeordnet sind..

2. Wasserfahrzeug nach wenigstens einem der vorhergehenden Ansprüche, **dadurch gekennzeichnet, dass** der Neigungswinkel α der Seitenschwerter (24, 26) in ihrer abgesenkten Betriebsstellung gegenüber der Vertikalen etwa 10° bis 20° beträgt.

3. Wasserfahrzeug nach wenigstens einem der vorhergehenden Ansprüche, **dadurch gekennzeichnet, dass** die Seitenschwerter (24, 26) in einem Winkel (β) bezüglich einer Senkrechten nach vorne unten geneigt angeordnet sind.

4. Wasserfahrzeug (10) mit wenigstens einem zumindest zeitweise in einem Abstand (A) über einer Wasseroberfläche (100) befindlichen Rumpf (12, 14, 16), mit wenigstens einer Messvorrichtung (40) zum Messen des Abstandes (A) des Rumpfes (12, 14, 16) zur Wasseroberfläche (100) und mit wenigstens einer unter der Wasseroberfläche (100) geführten Tragfläche (220, 240, 260), deren Anstellwinkel (γ) zur Steuerung des Abstandes (A) veränderbar ist, nach einem der vorhergehenden Ansprüche
**dadurch gekennzeichnet,**
**dass** die Messvorrichtung (40) wenigstens einen Schleppstab (42) aufweist, dessen oberes Ende bugseitig gelenkig an einem der Rümpfe (12, 14, 16) oder einem mit diesen verbundenem Bauteil in einem Drehgelenk (44) angelenkt ist und dessen unteres Ende auf der Wasseroberfläche (100) gleitet, wobei die von der Messvorrichtung (40) ermittelten Signale als Eingangssignale einer elektronischen Steuereinrichtung (50) zugeführt werden, die mittels eines Rechenprogramms die notwendige Verstellung des Anstellwinkels (γ) berechnet und ein entsprechendes Ausgangssignal an die Stellvorrichtung übermittelt.

5. Wasserfahrzeug nach Anspruch 4,
**dadurch gekennzeichnet, dass** die Messvorrichtung (40) einen Winkelmesser (46) zur Erfassung des Winkels (δ) des Schleppstabes (42) aufweist.

6. Wasserfahrzeug nach Anspruch 5,
**dadurch gekennzeichnet, dass** der Winkelmesser (46) im Drehgelenk (44) angeordnet ist.

7. Wasserfahrzeug nach Anspruch 4,
**dadurch gekennzeichnet, dass** der Schleppstab (42) am unteren Ende eine Reflexionseinrichtung (421) und die Messvorrichtung (40) wenigstens einen Abstandsmesser (48) zur Erfassung des Abstandes (A) der Reflexionseinrichtung (421) zum Rumpf (12, 14, 16) aufweist.

8. Wasserfahrzeug nach Anspruch 7,
**dadurch gekennzeichnet, dass** der Abstandsmesser (48) eine Sende- und Empfangseinrichtung für Strahlen, wie Laser, Ultraschall oder Radar, umfasst.

9. Wasserfahrzeug nach einem der vorhergehenden Ansprüche,
**dadurch gekennzeichnet, dass** die Verstellung des Anstellwinkels (γ) der Tragfläche (220, 240, 260) relativ zum Seitenschwert (24, 26) bzw. relativ zu einem Heckruder (22) mittels einer im Inneren des Seitenschwerts (24, 26) bzw. des Heckruders (22) angeordneten Stellvorrichtung erfolgt.

10. Wasserfahrzeug nach Anspruch 9,
**dadurch gekennzeichnet, dass** die Stellvorrichtung eine mechanische Stellvorrichtung ist, die von einem oben im Bereich des Seitenschwerts (24, 26) bzw. des Heckruders (22) angeordneten Antriebs erfolgt.

11. Wasserfahrzeug nach einem der Ansprüche 4 bis 10,
**dadurch gekennzeichnet, dass** der Steuereinrichtung (50) zur Erfassung und Steuerung der Roll- und Nickbewegungen des Fahrzeugs zusätzlich ein Eingangssignal eines elektronischen Kreisels übermittelt wird.

12. Verfahren zum Steuern eines Wasserfahrzeugs (10) nach wenigstens einem der vorhergehenden Ansprüche mit wenigstens einem zumindest zeitweise über einer Wasseroberfläche (100) befindlichen Rumpf (12, 14, 16),
• mit wenigstens einer Messvorrichtung (40) zum Messen des Abstandes (A) des Rumpfes (12, 14, 16) zur Wasseroberfläche (100),
• mit wenigstens einer unter der Wasseroberfläche (100) geführten Tragfläche (220, 240, 260), deren Anstellwinkel (γ) zur Steuerung des Abstandes (A) veränderbar ist,
• wobei die Messvorrichtung (40) wenigstens einen Schleppstab (42) aufweist, dessen oberes Ende gelenkig an einem der Rümpfe (12, 14, 16) oder einem mit diesen verbundenem Bauteil in einem Drehgelenk (44) angelenkt ist, und wobei das untere Ende des Schleppstabs (42) auf der Wasseroberfläche (100) gleitet,
• wobei die von der Messvorrichtung (40) ermittelten Signale als Eingangssignale einer elektronischen Steuereinrichtung (50) zugeführt werden, die mittels eines Rechenprogramms die notwendige Verstellung des Anstellwinkels (γ) berechnet und ein entsprechendes Ausgangssignal an die Stellvorrichtung übermittelt.

13. Verfahren nach Anspruch 12, **dadurch gekennzeichnet, dass** die Steuereinrichtung (50) zusätzlich von elektronischen Kreiseln übermittelte Signale auswertet.

14. Verfahren nach Anspruch 11 oder 12, **dadurch gekennzeichnet, dass** in der Steuereinrichtung (50) mehrere aufeinanderfolgende Messwerte integriert und mit Schwellwerten verglichen werden, so dass ein um kurzfristige Spitzen oder Täler geglättetes Auswertungsergebnis als Ausgangsgröße eine sanfte Veränderung der Anstellwinkel (γ) an den verschiedenen Tragflächen (220, 240, 260) ermöglicht, mittels dem das Wasserfahrzeug (10) in einem weitestgehend konstanten Abstand (A) zur Wasseroberfläche (100 bzw. 102) gehalten wird.

15. Verfahren nach einem der Ansprüche 12 bis 14, **dadurch gekennzeichnet, dass** der Schleppstab (42) eine Länge (L₄₂) aufweist und zur Ermittlung des Abstands (A₄₂) ein in einem Drehgelenk (44) des Schleppstabes (42) gemessener Winkel (δ) verwendet wird, wobei sich der vertikale Abstand (A₄₂) bei einer Auslenkposition (42A) des Schleppstabes (42) gemäß der Formel A₄₂ = sin δ * L₄₂ ergibt.

## Claims

1. Watercraft (10) having at least one hull (12, 14, 16) located at least partially at a distance (A) above the water surface (100), having at least one measuring device (40) for measuring the distance (A) of the hull (12, 14, 16) from the water surface (100) and having at least one foil (220, 240, 260) conducted under the water surface (100), the angle of attack (γ) of said foil for controlling the distance (A) being variable, wherein a side hull (14, 16) is arranged on either side of a centrally located hull (12) and at least one foil (240, 260) is arranged on a leeboard (24, 26) disposed to the side of the hull (12, 14, 16),
**characterized in that**
the leeboards (24, 26) are upwardly pivotable relative to the hull (12, 14, 16) and can be fastened in this upwardly pivoted position and that
the leeboards (24, 26) are arranged tilted downwardly and outwardly in their lowered operating position at an angle (α) relative to a perpendicular.

2. Watercraft according to at least one of the preceding claims, **characterized in that** the angle of inclination α of the leeboards (24, 26) in their lowered operating position is roughly 10° to 20° relative to the vertical.

3. Watercraft according to at least one of the preceding claims, **characterized in that** the leeboards (24, 26) are arranged tilted forwards at the bottom at an angle (β) relative to a perpendicular.

4. Watercraft (10) having at least one hull (12, 14, 16) located at least partially at a distance (A) above the water surface (100), having at least one measuring device (40) for measuring the distance (A) of the hull (12, 14, 16) from the water surface (100) and having at least one foil (220, 240, 260) conducted under the water surface (100), the angle of attack (γ) of said foil for controlling the distance (A) being variable, according to one of the preceding claims
**characterized in that**
the measuring device (40) has at least one drag bar (42), the upper end of which is hinged in a swivel joint (44) in an articulated manner to one of the hulls (12, 14, 16) or to a component connected thereto at the bow end and the lower end of which glides on the water surface (100), wherein the signals detected by the measuring device (40) are supplied as input signals of an electronic control device (50), which calculates the necessary adjustment of the angle of attack (γ) by means of a computing program and transmits a corresponding output signal to the operating device.

5. Watercraft according to Claim 4,
**characterized in that** the measuring device (40) has an angle meter (46) for determining the angle (δ) of the drag bar (42).

6. Watercraft according to Claim 5,
**characterized in that** the angle meter (46) is arranged in the swivel joint (44).

7. Watercraft according to Claim 4,
**characterized in that** the drag bar (42) has a reflection device (421) at the lower end and the measuring device (40) has at least one distance meter (48) for determining the distance (A) of the reflection device (421) to the hull (12, 14, 16).

8. Watercraft according to Claim 7,
**characterized in that** the distance meter (48) comprises a transmitter device and a receiver device for beams such as laser, ultrasound or radar.

9. Watercraft according to one of the preceding claims,
**characterized in that** the adjustment of the angle of attack (γ) of the foil (220, 240, 260) relative to the leeboard (24, 26) or relative to a stern rudder (22) takes place by means of an adjustment mechanism arranged within the leeboard (24, 26) or the stern rudder (22).

10. Watercraft according to Claim 9,
**characterized in that** the adjustment mechanism is a mechanical adjustment mechanism involving a drive disposed at the top in the region of the leeboard (24, 26) or the stern rudder (22).

11. Watercraft according to one of the Claims 4 to 10,
**characterized in that** an input signal from an electronic gyro is transmitted to the control unit (50) for determining and controlling the rolling and pitching movements of the craft.

12. Method for controlling a watercraft (10) according to at least one of the preceding claims having at least one hull (12, 14, 16) located at least partially above the water surface (100),
• having at least one measuring device (40) for measuring the distance (A) of the hull (12, 14, 16) from the water surface (100),
• having at least one foil (220, 240, 260) conducted under the water surface (100), the angle of attack (γ) of said foil for controlling the distance (A) being variable,
• wherein the measuring device (40) has at least one drag bar (42), the upper end of which is hinged in a swivel joint (44) in an articulated manner to one of the hulls (12, 14, 16) or to a component connected thereto and wherein the lower end of the drag bar (42) glides on the water surface (100),
• wherein the signals detected by the measuring device (40) are supplied as input signals of an electronic control device (50), which calculates the necessary adjustment of the angle of attack (γ) by means of a computing program and transmits a corresponding output signal to the operating device.

13. Method according to Claim 12, **characterized in that** the control device (50) additionally evaluates signals transmitted by electronic gyros.

14. Method according to Claim 11 or 12, **characterized in that** a plurality of consecutive measurements is integrated in the control unit (50) and compared with threshold values, so that an evaluation result smoothed of short-term peaks and troughs as the output variable facilitates a smooth change in the angle of attack (γ) at the different T-foils (220, 240, 260), by means of which the watercraft (10) is held at a largely constant distance (A) from the water surface (100 or 102).

15. Method according to one of the Claims 12 to 14, **characterized in that** the drag bar (42) has a length (L₄₂) and an angle (δ) measured in a swivel joint (44) of the drag bar (42) is used to determine the distance (A₄₂), wherein the vertical distance (A₄₂) results with a deflection position (42A) of the drag bar (42) according to the formula A₄₂ = sin δ * L₄₂.

## Revendications

1. Bateau (10) présentant
au moins une coque (12, 14, 16) située à une distance (A) au-dessus de la surface (100) de l'eau,
au moins un dispositif de mesure (40) qui mesure la distance (A) entre la coque (12, 14, 16) et la surface (100) de l'eau et
au moins une surface portante (220, 240, 260) guidée en dessous de la surface (100) de l'eau et dont l'angle d'incidence (γ) peut être modifié pour commander la distance (A),
au moins une coque latérale (14, 16) étant disposée sur chacun deux côtés d'une coque (12) disposée centralement et au moins une surface porteuse (240, 260) étant disposée sur une dérive latérale (24, 26) disposée latéralement par rapport à la coque (12, 14, 16),
**caractérisé en ce que**
la dérive latérale (24, 26) peut pivoter vers le haut par rapport à la coque (12, 14, 16) et peut être immobilisée dans cette position inclinée vers le haut et
**en ce que** dans leur position de fonctionnement abaissée, les dérivées latérales (24, 26) sont inclinées vers le bas et l'extérieur sous un angle (α) par rapport à la verticale.

2. Bateau selon la revendication précédente, **caractérisé en ce que** l'angle d'inclinaison α des dérives latérales (24, 26) placées dans leur position abaissée est d'environ 10° à 20° par rapport à la verticale.

3. Bateau selon au moins l'une des revendications précédentes, **caractérisé en ce que** les dérives latérales (24, 26) sont inclinées vers l'avant et le bas sous un angle (β) par rapport à la verticale.

4. Bateau (10) présentant au moins une coque (12, 14, 16) située à une distance (A) au-dessus de la surface (100) de l'eau, au moins un dispositif de mesure (40) qui mesure la distance (A) entre la coque (12, 14, 16) et la surface (100) de l'eau et au moins une surface portante (220, 240, 260) guidée en dessous de la surface (100) de l'eau et dont l'angle d'incidence (γ) peut être modifié pour commander la distance (A) selon l'une des revendications précédentes, **caractérisé en ce que** le dispositif de mesure (40) présente au moins une barre traînante (42) dont l'extrémité supérieure est articulée en proue sur l'une des coques (12, 14, 16) ou sur un composant relié à ces coques par une articulation de rotation (44) et dont l'extrémité inférieure glisse sur la surface (100) de l'eau et **en ce que** les signaux relevés par le dispositif de mesure (40) sont apportés en tant que signaux d'entrée à un dispositif électronique de commande (50) qui calcule l'ajustement nécessaire de l'angle d'incidence (γ) au moyen d'un programme de calcul et transmet au dispositif d'ajustement un signal de sortie qui y correspond.

5. Bateau selon la revendication 4, **caractérisé en ce que** le dispositif de mesure (40) présente un dispositif (46) de mesure d'angle qui saisit l'angle (δ) de la barre traînante (42).

6. Bateau selon la revendication 5, **caractérisé en ce que** le dispositif (46) de mesure d'angle est disposé dans l'articulation de rotation (44).

7. Bateau selon la revendication 4, **caractérisé en ce que** la barre traînante (42) présente à son extrémité inférieure un dispositif réfléchissant (421) et **en ce que** le dispositif de mesure (40) présente au moins un dispositif (48) de mesure de distance qui relève la distance (A) entre le dispositif réfléchissant (421) et la coque (12, 14, 16).

8. Bateau selon la revendication 7, **caractérisé en ce que** le dispositif (48) de mesure de distance comporte un dispositif émetteur et un dispositif récepteur de rayonnement, par exemple de rayonnement laser, ultrasonique ou radar.

9. Bateau selon l'une des revendications précédentes, **caractérisé en ce que** l'ajustement de l'angle d'incidence (γ) de la surface porteuse (220, 240, 260) par rapport à la dérive latérale (24, 26) ou par rapport à un gouvernail arrière (22) s'effectue au moyen d'un dispositif d'ajustement disposé à l'intérieur de la dérive latérale (24, 26) ou du gouvernail arrière (22).

10. Bateau selon la revendication 9, **caractérisé en ce que** le dispositif d'ajustement est un dispositif mécanique d'ajustement qui est réalisé par un entraînement disposé au niveau de la dérive latérale (24, 26) ou du gouvernail arrière (22).

11. Bateau selon l'une des revendications 4 à 10, **caractérisé en ce qu'**un signal d'entrée d'un circuit électronique est transmis en supplément au dispositif de commande (50) pour relever et commander les déplacements de roulis et de tangage du bateau.

12. Procédé de commande d'un bateau (10) selon au moins l'une des revendications précédentes et qui présente
au moins une coque (12, 14, 16) située au moins une partie du temps au-dessus de la surface (100) de l'eau,
au moins un dispositif de mesure (40) qui mesure la distance (A) entre la coque (12, 14, 16) et la surface (100) de l'eau,
au moins une surface portante (220, 240, 260) guidée en dessous de la surface (100) de l'eau et dont l'angle d'incidence (γ) peut être modifié pour commander la distance (A),
le dispositif de mesure (40) présentant au moins une barre traînante (42) dont l'extrémité supérieure est articulée sur l'une des coques (12, 14, 16) ou sur un composant relié à ces coques par une articulation de rotation (44) et dont l'extrémité inférieure glisse sur la surface (100) de l'eau,
les signaux relevés par le dispositif de mesure (40) étant apportés en tant que signaux d'entrée à un dispositif électronique de commande (50) qui calcule au moyen d'un programme de calcul l'ajustement nécessaire de l'angle d'incidence (γ) et transmet au dispositif d'ajustement un signal de sortie qui y correspond.

13. Procédé selon la revendication 12, **caractérisé en ce que** le dispositif de commande (50) évalue de plus les signaux transmis par des circuits électroniques.

14. Procédé selon les revendications 11 ou 12, **caractérisé en ce que** plusieurs valeurs de mesure successives sont intégrées dans le dispositif de commande (50) et sont comparées à des valeurs de seuil de telle sorte qu'un résultat de l'évaluation dont les pointes ou creux de courte durée sont lissés permette en tant que grandeur de sortie une modification progressive de l'angle d'incidence (γ) sur les différentes surfaces porteuses (220, 240, 260) de telle sorte que le bateau (10) soit maintenu à une distance très largement constante (A) par rapport à la surface (100 ou 102) de l'eau.

15. Procédé selon l'une des revendications 12 à 14, **caractérisé en ce que** la barre traînante (42) présente une longueur (L₄₂) et **en ce qu'**un angle (δ) mesuré sur l'articulation de rotation (44) de la barre traînante (42) est utilisé pour déterminer la distance (A₄₂), la distance verticale (A₄₂) qui s'établit lorsque la barre traînante (42) est déviée une la position de déploiement (42A) étant donnée par la formule A₄₂ = sin δ * L₄₂.
